# FASCICULE DE BREVET EUROPEEN

(11) **EP 0 661 514 B1**
(45) Date de publication et mention de la délivrance du brevet: **26.08.1998**
(21) Numéro de dépôt: 94402656.6
(22) Date de dépôt: 22.11.1994
(51) Int. Cl.: F41A 3/10

(54) **Arme à coin de culasse mobile**
Waffe mit bewegbaren Verschlussstücken
Firearm with a mobile breech block

(30) Priorité: 07.12.1993 FR 9314633
(43) Date de publication de la demande: 05.07.1995
(73) Titulaire: GIAT INDUSTRIES, 78000 Versailles (FR)
(72) Inventeur: Brauge, Jean-Pierre, F-18000 Bourges (FR); Balbo, Patrick, F-18000 Bourges (FR)
(74) Mandataire: Célanie, Christian

(56) Documents cités:
- CH-A- 667 719
- FR-A- 944 047
- FR-A- 2 639 426

## Description

La présente invention concerne une arme à coin de culasse mobile entre une position fermée, dans laquelle le coin de culasse obture une chambre à munition, et une position ouverte, dans laquelle la chambre est ouverte pour recevoir une munition.

Les armes concernées par la présente invention sont de préférence des armes d'artillerie de gros calibre qui comprennent un système de culasse à manchon et un coin de culasse qui peut coulisser dans le manchon.

Dans les armes connues, la mise à poste de la munition dans la chambre de l'arme se fait à l'aide d'un refouloir qui pousse la munition sur la partie haute du culot de celle-ci.

Le refouloir poussant la munition suivant une direction oblique par rapport à la chambre et son axe d'ouverture, l'utilisateur éprouve souvent des difficultés pour la mise en place de la munition et risque de coincer la munition.

De plus, dans les armes utilisées actuellement, la munition est amenée par un tube de chargement qui vient se placer à proximité du manchon de l'arme.

La munition n'est donc pas apportée jusqu'à l'entrée de la chambre à munition.

On connaît également par le brevet FR-A-2 639 426 une arme équipée d'un dispositif de blocage pour interrompre le mouvement de fermeture de la chambre par le coin de culasse avec des moyens formant verrou. Ces derniers sont adaptés à maintenir le coin de culasse en position ouverte. Ce dispositif vise à exclure des dégâts causés à un dispositif de chargement se trouvant sur la trajectoire du coin lorsque celui-ci remonte en position de fermeture.

La présente invention a pour but de résoudre les problèmes précités, en proposant une arme qui permette de faciliter la mise en poste de la munition, tout en présentant une grande sécurité d'utilisation lors du chargement.

L'arme visée par l'invention comprend un coin de culasse mobile entre une position fermée, dans laquelle le coin de culasse obture une chambre à munition, et une position ouverte, dans laquelle la chambre est ouverte pour recevoir une munition provenant d'un tube de chargement, des moyens formant verrou étant adaptés à maintenir le coin de culasse en position ouverte, caractérisé en ce que des moyens de déverrouillage sont montés sur le tube de chargement et sont adaptés pour placer les moyens formant verrou en position déverrouillée, lorsque le tube de chargement est déplacé à l'opposé de la chambre à munition.

Ainsi, grâce à l'invention, le coin de culasse est déverrouillé par le tube de chargement, seulement lorsque celui-ci et éloigné dans la chambre à munition, après avoir introduit la munition.

On peut ainsi utiliser un refouloir central, ce qui permet de pousser la munition dans l'axe de l'ouverture de la chambre à munition de l'arme.

Selon une version préférée de l'invention, des moyens formant verrou exercent une force de verrouillage sensiblement opposée à une force de rappel exercée sur le coin de culasse par des moyens de rappel élastique et adaptée à déplacer ledit coin de culasse de la position ouverte à la position fermée.

Ainsi, dès que les moyens formant verrou sont placés en position déverrouillée, le coin de culasse est ramené dans sa position fermée par des moyens de rappel élastique.

Selon une version préférée, le tube de chargement est adapté à être positionné de manière adjacente à la chambre à munition.

La mise à poste de la munition est donc facilitée, le tube de chargement avançant jusqu'au niveau de l'entrée de la chambre.

D'autres particularités et avantages de l'invention apparaîtront encore dans la description ci-après.

Aux dessins annexés, donnés à titre d'exemples non limitatifs:
- la figure 1 est une vue d'ensemble illustrant une arme selon l'invention;
- la figure 2 est une vue en coupe partielle de la culasse en position verrouillée;
- la figure 3 est une vue analogue à la figure 2 de la culasse en position déverrouillée;
- la figure 4 est une vue de face d'un moyen de verrouillage;
- la figure 5 est une vue suivant F, en coupe partielle A-A à la figure 4;
- la figure 6 est une vue en coupe d'un organe escamotable et d'un moyen de déverrouillage conformes à l'invention;
- la figure 7 est une vue en perspective de l'organe escamotable de la figure 6;
- la figure 8 est une vue en coupe transversale de l'arme montrant un dispositif de déverrouillage manuel; et
- la figure 9 est une vue schématique illustrant le fonctionnement du dispositif de déverrouillage manuel de la figure 8.

En référence tout d'abord à la figure 1, l'arme 10 visée par la présente invention comprend un coin de culasse 12 mobile entre une position fermée, dans laquelle le coin de culasse 12 obture une chambre 17, et une position ouverte, dans laquelle la chambre 17 est ouverte pour recevoir une munition provenant d'un tube de chargement 13.

Le coin de culasse 12 peut coulisser à l'intérieur d'un manchon 11 disposé sur le côté arrière de l'arme 10.

La chambre 17 est située juste en avant du tube d'artillerie 15.

Conformément à l'invention, des moyens formant verrou 16 sont adaptés à maintenir ledit coin de culasse 12 en position ouverte et des moyens de déverrouillage 14 adaptés à placer les moyens formant verrou en position déverrouillée, lorsque le tube de chargement 13 est déplacé à l'opposé de la chambre 17, sont montés sur le tube de chargement 13.

Comme illustré sur les figures 2 et 3, le coin de culasse 12 est ouvert grâce à un levier d'armement 40 dont une extrémité est engagée à l'intérieur d'un logement 41 ménagée dans le coin de culasse, de préférence à proximité de sa base.

Le mouvement transmis au levier d'armement 40 s'effectue de manière connue lors de la rentrée en batterie de l'arme après le tir par un système de came et de plaque porte came non représentés sur les figures.

Les moyens formant verrou 16 exercent une force de verrouillage sensiblement opposée à une force de rappel exercée sur le coin de culasse 12 par des moyens de rappel élastique et adaptée à déplacer le coin de culasse 12 de la position ouverte à la position fermée.

Comme illustré à la figure 1, des moyens de rappel élastique 36 peuvent être un ressort travaillant en compression.

Dans l'exemple de réalisation décrit, la force de verrouillage est appliquée directement sur le coin de culasse 12, de préférence à proximité de la partie basse du coin de culasse.

Comme bien illustré à la figure 2, lors du chargement, le coin de culasse 12 est en position ouverte et le tube de chargement 13 est introduit (dans le sens de la flèche F) dans l'arme 10, à l'intérieur du manchon 11, et est positionné de manière adjacente à la chambre 17 (voir position en pointillés à la figure 2).

Le tube de chargement 13 automatique vient ainsi en contact avec la chambre 17 et un refouloir central (non représenté) effectue la mise à poste de la munition dans la chambre.

Le maintien à poste de la munition à l'intérieur de la chambre 17 est réalisé grâce à une butée escamotable non représentée et qui est bien décrite dans la demande de brevet n° 8702241.

Le tube de chargement 13 est donc positionné au-dessus du coin de culasse 12 lors du chargement de l'arme 10.

Les moyens formant verrou 16 et les moyens de déverrouillage 14 sont adaptés à s'escamoter l'un par rapport à l'autre lorsque le tube de chargement 13 est déplacé vers la chambre 17, c'est-à-dire lorsqu'il passe au-dessus du coin de culasse 12, et à venir en prise l'un avec l'autre lorsque le tube de chargement 13 est déplacé à l'opposé de la chambre 17 de manière à placer les moyens formant verrou 16 dans la position déverrouillée.

Comme illustré à la figure 6, les moyens formant verrou 16 comprennent un organe escamotable 24 monté en coulissement entre une position en saillie et une position escamotée, un moyen de rappel élastique 29 étant adapté à rappeler en saillie l'organe escamotable 24.

L'organe escamotable 24 comporte à son extrémité en saillie, une surface 24a formant un pan incliné vers l'extérieur de l'arme 10 et une surface 24b sensiblement verticale dirigée vers l'intérieur de l'arme 10.

De manière complémentaire, les moyens de déverrouillage 14 sont constitués d'un élément allongé en forme de doigt dont une extrémité comprend des surfaces 14a et 14b en concordance avec les surfaces 24a et 24b de l'organe escamotable 24.

Ainsi, la surface 14a est inclinée de la même manière que la surface 24a de l'organe 24, de sorte que, lorsque ces deux surfaces 14a et 24a sont en contact, lorsque le tube de chargement 13 se déplace vers la chambre 17, la surface 14a escamote l'organe 24.

L'organe escamotable 24 peut coulisser en translation à l'intérieur du corps 16b des moyens formant verrou 16, dans une rainure 19 en forme de Té comme illustré sur les figures 4 et 5.

Le moyen de rappel 29 en saillie de l'organe 24 est un ressort qui se trouve placé entre deux logements 28 et 30 qui sont percés respectivement à l'intérieur de l'organe escamotable 24 et du corps 16b des moyens formant verrou 16.

L'arrêt en translation de l'organe escamotable, qui est déplacé grâce à la force de rappel exercée par le ressort 29, est réalisé grâce à une goupille 25 montée dans un alésage 26, traversant l'organe escamotable, qui se déplace à l'intérieur d'une lumière 18, ménagée dans le corps 16b et parallèle à la direction de déplacement en translation de l'organe escamotable, et qui vient en butée à l'extrémité supérieure de cette lumière 18.

Inversement, la surface 14b des moyens de verrouillage 14 est sensiblement verticale et vient donc en prise avec la surface correspondante 24b de l'organe escamotable 24 lorsque le tube de chargement 13 ressort de l'arme 10 en s'éloignant de la chambre 17.

Les moyens formant verrou 16 sont montés en pivotement sur un axe de rotation 21 entre une position verrouillée et la position déverrouillée. Cette réalisation est illustrée sur les figures 4 et 5.

Lorsque la surface 14b des moyens de déverrouillage 14 vient en prise avec l'organe escamotable 24, l'ensemble des moyens formant verrou 16 est donc entraîné en rotation autour de l'axe 21.

Les moyens formant verrou 16 comprennent un crochet de verrouillage 16a adapté à venir en prise avec un moyen formant ergot 12a solidaire du coin de culasse 12.

De préférence, le corps 16b comprend deux crochets de verrouillage 16a qui permettent de verrouiller le coin de culasse 12 en exerçant une force opposée à la force de rappel exercée par le ressort 36 en deux points du coin de culasse 12 situés à deux extrémités latérales de celui-ci.

Lorsque les moyens de déverrouillage 14 accrochent l'organe escamotable 24, les moyens formant verrou 16 pivotent autour de l'axe de rotation 21 et libèrent ainsi les ergots 12a du coin de culasse 12, des crochets de verrouillage 16a.

Le coin de culasse 12 peut ainsi venir, en position fermée, obturer la chambre 17, l'énergie nécessaire à ce mouvement étant fournie par le ressort 36.

En outre, deux ressorts de torsion 23 sont adaptés à rappeler les moyens formant verrou 16 dans leur position verrouillée.

Ces ressorts de torsion sont situés de part et d'autre du corps 16b des moyens formant verrou 16. Il sont alignés avec l'axe de rotation 21 et sont disposés chacun entre le corps 16b et le manchon 11 de l'arme 10.

Des logements 20a sont prévus respectivement dans le manchon 11 et le corps 16b des moyens de verrouillage pour recevoir les extrémités 20 des ressorts de torsion.

Ainsi, lorsque le coin de culasse 12 est placé en position ouverte grâce au levier d'armement 40, le ressort de torsion 23 place automatiquement les crochets de verrouillage 16a en prise avec les ergots 12a du coin de culasse, en faisant basculer les moyens formant verrou 16 autour de l'axe de rotation 21.

De préférence, le levier d'armement 40 est également monté, à son extrémité opposée à l'extrémité solidaire du coin de culasse 12, sur l'axe de rotation 21.

De préférence, l'arme 10 comprend en outre un dispositif de déverrouillage manuel comportant un levier 32 monté en rotation sur l'arme 10 et ayant une extrémité 32a extérieure à ladite arme 10, et une seconde extrémité 32b solidaire d'une came 30, cette came 30 étant adaptée à placer les moyens formant verrou 16 dans une position déverrouillée.

Le déverrouillage se commande par un levier d'ouverture (non représenté), situé à l'extérieur du manchon 11 de l'arme 10 et solidaire de l'extrémité 32a de l'arbre 32, de manière à être à portée de main du tireur.

La came 30 est liée à l'arbre 32 par une goupille élastique 31, de sorte que le mouvement de rotation du levier est transmis à la came 31.

Cette came 30 est sensiblement ovoïde et est logée à l'intérieur d'un logement 22 ménagé dans le corps 12b des moyens formant verrou 16.

La disposition de cette came 30 dans le logement 22 est telle que, lorsque les moyens formant verrou 16 sont en position verrouillée, tel que représenté à la figure 9 en traits continus, la came est adjacente ou proche d'une paroi du logement 22 en un point proche de son axe de rotation.

Lorsque la came est entraînée en rotation, une portion de la came 30, plus éloignée de son axe de rotation que le reste de la came, c'est-à-dire constituée par la partie en pointe 30a de la came ovoïde 30, vient en contact avec une paroi du logement 22 et exerce ainsi une force sur l'ensemble des moyens formant verrou 16. Ceux-ci sont alors déplacés en pivotement autour de l'axe de rotation 21, contre l'action du ressort de rappel 23, de manière à libérer les crochets de verrouillage 16a des ergots 12a du coin de culasse 12.

Ce dernier est alors déverrouillé et remonte en position fermée pour obturer la chambre 17.

On peut envisager de verrouiller le coin de culasse sur sa partie haute au lieu de sa partie basse.

Les moyens formant verrou pourraient être appliqués directement au ressort de fermeture du coin de culasse, les moyens de déverrouillage agissant alors sur ces moyens formant verrou de manière à libérer, par un dispositif mécanique, l'énergie continue dans le ressort de fermeture du coin.

## Revendications

1. Arme à coin de culasse (12) mobile entre une position fermée, dans laquelle le coin de culasse (12) obture une chambre (17), et une position ouverte, dans laquelle ladite chambre (17) est ouverte pour recevoir une munition provenant d'un tube de chargement (13), des moyens formant verrou (16) étant adaptés à maintenir ledit coin de culasse (12) en position ouverte, caractérisée en ce que des moyens de déverrouillage (14) sont montés sur le tube de chargement (13) et sont adaptés pour placer lesdits moyens formant verrou (16) en position déverrouillée lorsque le tube de chargement (13) est déplacé à l'opposé de ladite chambre (17).

2. Arme conforme à la revendication 1, caractérisée en ce que les moyens formant verrou (16) exercent une force de verrouillage sensiblement opposée à une force de rappel exercée sur le coin de culasse (12) par des moyens de rappel élastique (36) et adpatée à déplacer ledit coin de culasse (12) de la position ouverte à la position fermée.

3. Arme conforme à la revendication 2, caractérisée en ce que ladite force de verrouillage est appliquée directement sur le coin de culasse (12).

4. Arme conforme à l'une des revendications 1 à 3, caractérisée en ce que le tube de chargement (13) est adapté à être positionné de manière adjacente à la chambre (17).

5. Arme conforme à l'une des revendications 1 à 4, caractérisée en ce que les moyens formant verrou (16) et les moyens de déverrouillage (14) sont adaptés à s'escamoter l'un par rapport à l'autre lorsque le tube de chargement (13) est déplacé vers la chambre (17) et à venir en prise l'un avec l'autre lorsque le tube de chargement (13) est déplacé à l'opposé de la chambre (17) de manière à placer les moyens formant verrou (16) dans ladite position déverrouillée.

6. Arme conforme à la revendication 5, caractérisée en ce que les moyens formant verrou (16) comprennent un organe escamotable (24) monté en coulissement entre une position en saillie et une position escamotée, un moyen de rappel élastique (29) étant adapté à rappeler en saillie ledit organe escamotable (24).

7. Arme conforme à l'une des revendications 1 à 6, caractérisée en ce que les moyens formant verrou (16) sont montés en pivotement sur un axe de rotation (21) entre une position verrouillée et ladite position déverrouillée.

8. Arme conforme à l'une des revendications 1 à 7, caractérisée en ce que lesdits moyens formant verrou (16) comprennent un crochet de verrouillage (16a) adapté à venir en prise avec un moyen formant ergot (12a) solidaire du coin de culasse (12).

9. Arme conforme à la revendication 7, caractérisée en ce qu'au moins un ressort de torsion (23) est adapté à rappeler les moyens formant verrou (12) dans ladite position verrouillée.

10. Arme conforme à l'une des revendications 1 à 9, caractérisée en ce qu'elle comprend en outre un dispositif de déverrouillage manuel comportant un arbre (32) monté en rotation sur ladite arme (10) et ayant une extrémité (32a) extérieure à ladite arme (10) et une seconde extrémité (32b) solidaire d'une came (30), ladite came (30) étant adaptée à placer les moyens formant verrou (12) dans une position déverrouillée.

## Patentansprüche

1. Waffe mit einem Verschlußkeil (12), der zwischen einer geschlossenen Position, in der der Verschlußkeil (12) eine Kammer (17) verschließt, und einer offenen Position, in der besagte Kammer (17) offen ist, um eine Munition aus einem Laderohr (13) aufzunehmen, beweglich ist, wobei die Mittel, die den Riegel (16) bilden, dazu geeignet sind, besagten Verschlußkeil (12) in geöffneter Stellung zu halten, gekennzeichnet dadurch, daß die Entriegelungsmittel (14) auf das Laderohr (13) montiert sind und sich dazu eignen, besagte, den Riegel (16) bildende Mittel in entriegelte Stellung zu verschieben, wenn das Laderohr (13) zu der besagter Kammer (17) gegenüberliegenden Seite verschoben wird.

2. Waffe gemäß dem Anspruch 1, gekennzeichnet dadurch, daß die den Riegel (16) bildenden Mittel eine Verriegelungskraft ausüben, die in etwa der Rückholkraft entgegengesetzt ist, die von den elastischen Rückholmitteln (36) auf den Verschlußkeil (12) ausgeübt werden, geeignet, um besagten Verschlußkeil (12) von der offenen in die geschlossene Stellung zu verschieben.

3. Waffe gemäß dem Anspruch 2, gekennzeichnet dadurch, daß besagte Verriegelungskraft direkt auf den Verschlußkeil (12) ausgeübt wird.

4. Waffe gemäß einem der Ansprüche 1 bis 3, gekennzeichnet dadurch, daß das Laderohr (13) dazu geeignet ist, neben der Kammer (17) positioniert zu werden.

5. Waffe gemäß einem der Ansprüche 1 bis 4, gekennzeichnet dadurch, daß die den Riegel (16) bildenden Mittel sowie die Entriegelungsmittel (14) dazu geeignet sind, sich gegenseitig zu versenken, wenn das Laderohr (13) zur Kammer (17) verschoben wird, und dabei in einander einzugreifen, wenn das Laderohr (13) zu der der Kammer (17) gegenüberliegenden Seite verschoben wird, so daß die den Riegel (16) bildenden Mittel in besagte entriegelte Position geschoben werden.

6. Waffe gemäß dem Anspruch 5, gekennzeichnet dadurch, daß die den Riegel (16) bildenden Mittel ein versenkbares Organ (24) enthalten, das gleitend zwischen einer vorstehenden Position und einer versenkten Position montiert ist, wobei ein elastisches Rückholmittel (29) dazu bestimmt ist, das besagte versenkbare Organ (24) wieder in vorstehende Position zu holen.

7. Waffe gemäß einem der Ansprüche 1 bis 6, gekennzeichnet dadurch, daß die den Riegel (16) bildenden Mittel um eine Drehachse (21) schwenkend zwischen einer verriegelten Position und besagter entriegelter Position montiert sind.

8. Waffe gemäß einem der Ansprüche 1 bis 7, gekennzeichnet dadurch, daß besagte, den Riegel (16) bildende Mittel einen Verriegelungshaken (16a) enthalten, der in ein Mittel eingreift, das einen Dorn (12a) bildet, der fest mit dem Verschlußkeil (12) verbunden ist.

9. Waffe gemäß dem Anspruch 7, gekennzeichnet dadurch, daß mindestens eine Torsionsfeder (23) die den Riegel (12) bildenden Mittel in besagte verriegelte Position zurückholt.

10. Waffe gemäß einem der Ansprüche 1 bis 9, gekennzeichnet dadurch, daß sie außerdem eine manuelle Entriegelungsvorrichtung aufweist, die eine Welle (32) enthält, die um besagte Waffe (10) drehend montiert ist und ein Ende (32a) außerhalb der Waffe (10) aufweist, sowie ein zweites Ende (32b), das fest mit einem Nocken (30) verbunden ist, wobei sich besagter Nocken (30) dazu eignet, die den Riegel (16) bildenden Mittel in eine entriegelte Position zu führen.

## Claims

1. A weapon with breech block (12) able to slide between a closed position, in which the breech block (12) obturates an ammunition chamber (17), and an open position, in which said chamber (17) is open in order to receive a piece of ammunition coming from a loading chute (13), means forming a lock (16) being designed to hold the breech block (12) in its open position, ***characterized in that*** the unlocking means (14) are mounted on the loading chute (13) and are designed to place said locking means (16) in an unlocked position when the loading chute (13) is moved to face said ammunition chamber (17).

2. A weapon according to Claim 1, characterized in that the locking means (16) exert a locking force substantially opposed to a return force exerted on the breech block (12) by flexible return means (36) and designed to move said breech block (12) from its open to its closed position.

3. A weapon according to Claim 2, characterized in that said locking force is applied directly to the breech block (12).

4. A weapon according to one of Claims 1 to 3, characterized in that the loading chute (13) is designed to be positioned adjacently to the ammunition chamber (17).

5. A weapon according to one of Claims 1 to 4, characterized in that the locking means (16) and the unlocking means (14) are designed to retract with respect to one another when the loading chute (13) is moved towards the chamber (17) and to mesh with one another when the loading chute (13) is moved to face the chamber (17) so as to place the locking means (16) is said unlocked position.

6. A weapon according to Claim 5, characterized in that the locking means (16) comprise a retractable organ (24) mounted sliding between a protruding position and a retracted position, flexible return means (29) being designed to return said retractable organ (24) to its protruding position.

7. A weapon according to one of Claims 1 to 6, characterized in that the locking means (16) are mounted on a spindle (21) between a locked position and said unlocked position.

8. A weapon according to one of Claims 1 to 7, characterized in that said locking means (16) comprise a locking crotchet (16a) designed to mesh with snug-forming means (12a) integral with the breech block (12).

9. A weapon according to Claim 7, characterized in that at least one torsion spring (23) is designed to return the locking means (16) to said locked position.

10. A weapon according to one of Claims 1 to 9, characterized in that it comprises in addition a manual unlocking device incorporating a shaft (32) mounted rotating on said weapon (10) one end (32a) of which is outside said weapon (10) and a second end (32b) is integral with a cam (30), said cam (30) being designed to place the locking means (16) in an unlocked position.
